# EUROPÄISCHE PATENTSCHRIFT

(11) **EP 1 054 098 B1**
(45) Veröffentlichungstag und Bekanntmachung des Hinweises auf die Patenterteilung: **05.06.2002**
(21) Anmeldenummer: 00108202.3
(22) Anmeldetag: 14.04.2000
(51) Int. Cl.: D21F 1/00

(54) **Papiermaschinenbespannung, insbesondere als Trockensieb**
Papermaking fabric, in particular a dryer cloth
Toile pour machine à papier, en particulier une toile de séchage

(30) Priorität: 20.05.1999 DE 29908887 U
(43) Veröffentlichungstag der Anmeldung: 22.11.2000
(73) Patentinhaber: Thomas Josef Heimbach GmbH & Co., D-52353 Düren (DE)
(72) Erfinder: Best, Walter, Dr., 52351 Düren (DE)
(74) Vertreter: Paul, Dieter-Alfred, Dipl.-Ing.

(56) Entgegenhaltungen:
- EP-A- 0 155 712
- EP-A- 0 580 478
- US-A- 3 167 281

## Beschreibung

Die Erfindung betrifft eine Papiermaschinenbespannung, insbesondere als Trockensieb, mit einer für die Auflage einer Papierbahn vorgesehenen Papierseite und einer davon abgewandten Maschinenseite, wobei die Papiermaschinenbespannung ein Gewebe aus Längs- und Querfäden hat oder daraus besteht.

Ein solches Trockensieb ist der US 4 621 663 zu entnehmen. Es besteht aus einem Gewebe mit zwei Längsfadensystemen, wobei das maschinenseitige Längsfadensystem aus Rundfäden und das papierseitige Längsfadensystem aus sehr breiten Flachfäden besteht. Das maschinenseitige Längsfadensystem bindet in ein doppellagiges, maschinenseitiges Querfadensystem ein. Zusätzlich zu diesem Querfadensystem ist zwischen den beiden Längsfadensystemen ein zweites Querfadensystem aus Flachquerfäden angeordnet, die von den Längsfäden beider Systeme eingebunden werden und die beiden Längsfadensysteme auf diese Weise miteinander verbinden. Die Flachquerfäden haben einen relativ großen Abstand zueinander und sind von den Rundquerdrähten des ersten Querfadensystems durch die Längsfäden getrennt.

Das vorbekannte Trockensieb bildet zwar eine sehr glatte Oberfläche auf der Papierseite aus. Es hat jedoch den Nachteil, daß es sehr voluminös ist und zudem aufwendig herzustellen ist.

Einen einfacheren Aufbau hat das Trockensieb nach der US 4 829 681. Bei einem Ausführungsbeispiel sind sämtliche Querfäden als Flachquerfäden ausgebildet, die von den Längsfäden eingebunden werden. Dabei können die Längsfäden auch einen umgekehrten U-förmigen Querschnitt haben. Dieser Querschnitt sorgt jedoch für eine hohe Steifigkeit der Längsfäden mit der Folge, daß die Längsfäden eine sehr buckelige Oberfläche auf der Papierseite erzeugen und dadurch die Gefahr von Markierungen herbeiführen.

Aus der EP 0 580 478 A1 ist ein Trockensieb bekannt, das aus einem Gewebe aus Längs- und Querfäden besteht, wobei die Querfäden ein papierseitiges Fadensystem aus Flachquerfäden und ein maschinenseitiges Fadensystem aus Rundquerfäden ausbilden, jeweils ein Rundquerfaden an der Maschinenseite an den Flachquerfäden anliegt und jeweils ein Flachquerfaden und sein an ihm anliegender Rundquerfaden von den Längsfäden gemeinsam eingebunden sind.

Der Erfindung liegt die Aufgabe zugrunde, eine Papiermaschinenbespannung der eingangs genannten Art so zu gestalten, daß es trotz glatter Oberfläche einen einfachen Aufbau hat und demgemäß kostengünstig hergestellt werden kann.

Diese Aufgabe wird bei einer Ausführungsform mit papierseitigen Flachquerfäden und maschinenseitigen Rundquerfäden erfindungsgemäß dadurch gelöst, daß jeweils wenigstens zwei Rundquerfäden an der Maschinenseite an wenigstens einem Teil der Flachquerfäden anliegen und jeweils ein Flachquerfaden und seine an ihm anliegenden Rundquerfäden von zumindest einem Teil der Längsfäden gemeinsam eingebunden sind. Grundgedanke der Erfindung ist es somit, die Flachquerfäden durch Rundquerfäden zu unterstüt-zen und hierdurch die Dimensionsstabilität zu verbessern. Dabei zeichnet sich die erfindungsgemäße Papiermaschinenbespannung durch einfachen Aufbau aus.

Es ist nicht notwendig, daß die an einem Flachquerfaden maschinenseitig anliegenden Rundquerfäden aneinanderliegen. Eine Verschiebung der Rundquerfäden gegenüber den Flachquerfäden wird jedoch reduziert, wenn die Rundquerfäden sich gegenseitig berühren. Dabei sollte die Summe der Durchmesser der Rundquerfäden, die an einem Flachquerfaden anliegen, nicht größer sein als dessen Erstrekkung in Längsrichtung, damit die Rundquerfäden nicht über die Flachquerfäden überstehen.

In weiterer Ausgestaltung der Erfindung ist vorgesehen, daß neben den Flachquerfäden und den an ihnen anliegenden Rundquerfäden keine weiteren Querfäden vorhanden sind, also immer eine Kombination aus Flach- und diese unterstützenden Rundquerfäden vorhanden ist. Alternativ dazu kann jedoch auch vorgesehen sein, daß ein Teil der Längsfäden die Flachquerfäden nur papierseitig einbindet und ansonsten nur mit Rundquerfäden einbindet, die zwischen den an den Flachquerfäden anliegenden Rundquerfäden verlaufen.

Die Flachquerfäden haben zweckmäßigerweise eine Erstrekkung in Längsrichtung (Laufrichtung) der Papiermaschinenbespannung von 1 bis 25 mm, vorzugsweise 10 bis 15 mm, und in Dickenrichtung (quer zur Ebene der Papiermaschinenbespannung) von 0,2 mm bis 1 mm. Definitionsgemäß fallen unter den Begriff "Flachquerfäden" jedoch immer nur solche, bei denen die Dicke geringer ist als die Erstrekkung in Längsrichtung der Papiermaschinenbespannung.

Die gestellte Aufgabe wird erfindungsgemäß in analoger Weise auch dadurch gelöst, daß wenigstens ein Teil der Querfäden als Flachquerfaden ausgebildet ist, an denen jeweils maschinenseitig vorspringende Längsstege angeformt sind, wobei die Längsstege sich in Richtung der Längsachse der Flachquerfäden erstrecken. Auch diese Maßnahme dient der Dimensionsstabilität der Querfäden und sorgt dafür, daß die glatte papierseitige Oberfläche der Flachquerfäden möglichst eben bleibt und damit die Papierbahn großflächig unterstützt. Die Herstellung solcher Flachquerfäden kann durch Extrudierung des verwendeten Kunststoffmaterials geschehen.

Die Längsstege können den jeweiligen Anforderungen und den Herstellungsmöglichkeiten angepaßt werden und in diesem Rahmen beliebigen Querschnitt haben. In Frage kommen insbesondere rechteckige, trapezförmige und/oder runde Querschnitte. Die Anzahl der Längsstege ist prinzipiell nicht begrenzt. Besonders günstige Verhältnisse ergeben sich, wenn nebeneinander zwei oder drei Längsstege ausgeformt sind.

Auch die Längsfäden können als Flachfäden ausgebildet sein. Hier sollte die Erstreckung in Querrichtung der Papiermaschinenbespannung (Breite) von 0,5 bis 5 mm und in Dickenrichtung von 0,2 bis 1 mm gehen.

Um eine Verschiebung der Rundquerfäden gegenüber den von ihnen unterstützten Flachquerfäden weitgehend zu vermeiden, sollten die Längsfäden jeweils nur einen Flachquerfaden einbinden, also etwa nach Art einer Leinwandbindung, sieht man die Kombination aus Flach- und Rundquerfäden als eine Einheit an.

Schließlich ist gemäß der Erfindung vorgesehen, daß bei zumindest einem Teil der Längsfäden, vorzugsweise bei allen Längsfäden jeweils zwei benachbarte Längsfäden ein Längsfadenpaar bilden, dessen Längsfäden gleichbindig mit den Querfäden einbinden. Hierdurch ergibt sich in Kombination mit den Flachquerfäden eine breite und glatte Unterstützungsbasis für die Papierbahn.

Als Materialien für die Längsfäden kommen insbesondere hydrolyse-stabilisiertes Polyester PET, PPS, PEEK und PCTA in Frage. Für die Querfäden sind insbesondere die Materialien hydrolyse-stabilisiertes Polyester PET, PPS, Polysulfon, PEEK, PCTA und PEN geeignet.

In der Zeichnung ist die Erfindung anhand eines Ausführungsbeispiels näher veranschaulicht. Es zeigen:
- Fig. 1: eine Draufsicht auf den Endabschnitt eines Trockensiebes;
- Fig. 2: einen Längsschnitt durch den Ausschnitt gemäß Fig. 1;
- Fig. 3: einen Längsschnitt durch ein Trockensieb, das gegenüber dem Trockensieb gemäß den Figuren 1 und 2 bezüglich der Querfäden abgewandelt ist.

Aus der Draufsicht gemäß Fig. 1 ist zu erkennen, daß das Trockensieb 1 auf der Papierseite breite Flachquerfäden - beispielhaft mit 2 bezeichnet - aufweist, die von Längsfadenpaaren - beispielhaft mit 3 bezeichnet - eingebunden werden, wobei jedes Längsfadenpaar 3 aus zwei Längsfäden - beispielhaft mit 4, 5 bezeichnet - besteht, die innerhalb eines Längsfadenpaares 3 gleichbindig verlaufen. Die Längsfadenpaare 3 binden mit den Flachquerfäden 2 nach Art einer Leinwandbindung ein, d. h. sie binden papierseitig einen Flachquerfaden 2 und maschinenseitig den darauf folgenden Flachquerfaden 2 und dann wieder papierseitig den nachfolgenden Flachquerfaden 2 ein.

Das Einbinden der Längsfäden 4, 5 mit den Flachquerfäden 2 ist noch deutlicher Fig. 2 zu entnehmen. In dieser Figur ist zu erkennen, daß an der Unterseite der Flachquerfäden 2 jeweils zwei Rundquerfäden - beispielhaft mit 6, 7 bezeichnet - anliegen und jene paarweise unterstützen. Eine Verschiebung der Rundquerfäden 6, 7 relativ zu den Flachquerfäden 2 wird durch die wechselweise Einbindung der Flachquerfäden 2 und den zugehörigen Rundquerfäden 6, 7 durch die Längsfadenpaare 3 vermieden.

Die Längsfäden 4, 5 der Längsfadenpaare 3 bilden in der Version unterhalb der strichpunktierten Linie an der Stirnkante 8 des Trockensiebes 1 große Schlaufen - beispielhaft mit 9 bezeichnet - und kleine Schlaufen - beispielhaft mit 10 bezeichnet - aus. Die großen Schlaufen 9 wechseln sich mit kleinen Schlaufen 10 ab. Die Version oberhalb der strichpunktierten Linie bildet nur große Schlaufen 9 aus. Es versteht sich, daß durch diese Darstellung zwei verschiedene Arten von Stirnkanten 8 gezeigt werden sollen, daß jedoch bei einem Trockensieb nur eine Schlaufenversion vorhanden ist. Die großen Schlaufen 9 bilden Schlaufenösen 11 aus, wobei diese Schlaufen 9 mit entsprechenden großen Schlaufen an der anderen Stirnkante des Trockensiebes 1 so in Überlappung gebracht werden können, daß sämtliche Schlaufenösen 11 fluchten und damit einen Kanal bilden, durch den in an sich bekannter Weise ein Steckdraht zur Verbindung der Stirnkanten 8 unter Bildung einer sogenannten Steckdrahtnaht geschoben werden kann.

Die Besonderheit der Schlaufenbildung besteht vorliegend darin, daß ein Längsfaden 4 eines Längsfadenpaares 3 nach. der Schlaufenbildung in der Weise zurückgewebt wird, daß er den benachbarten Längsfaden 12 des benachbarten Längsfadenpaares 13 bildet. Entsprechendes gilt für den Längsfaden 5 des Längsfadenpaares 3, d. h. durch die Schlaufenbildung wird er zum benachbarten Längsfaden 14 des benachbarten Längsfadenpaares 15. Hierdurch ergibt sich eine nur geringe Verwindung der Schlaufen 9, 10 und ein auf der Papierseite sehr gleichmäßiges Warenbild des Trockensiebes 1.

Das in Figur 3 dargestellte Trockensieb 21 unterscheidet sich von dem Trockensieb 1 gemäß den Figuren 1 und 2 lediglich durch die Gestaltung der beispielhaft mit 22 bezeichneten Querfäden. Diese Querfäden 22 sind als einstückige Formstränge ausgebildet. Jeder Querfaden 22 hat papierseitig einen Flachquerfaden 23, an dessen Maschinenseite nebeneinander zwei Längsstege 24, 25 angeformt sind. Die Längsstege 24, 25 haben im wesentlichen kreisförmigen Querschnitt und vergrößern die Biegesteifigkeit des jeweils zugehörigen Flachquerfadens 23.

Die Querfäden 22 werden von Längsfäden 26 in der gleichen Weise eingebunden wie die Kombination aus Flachquerfäden 2 und maschinenseitig anliegenden Rundquerfäden 6, 7 bei dem Trockensieb 1 gemäß den Figuren 1 und 2.

## Patentansprüche

1. Papiermaschinenbespannung, insbesondere als Trockensieb (1), mit einer für die Auflage einer Papierbahn vorgesehenen Papierseite und einer davon abgewandten Maschinenseite, wobei die Papiermaschinenbespannung (1) ein Gewebe aus Längs- und Querfäden (2, 4, 5, 6, 7, 12, 14) hat oder daraus besteht und die Querfäden ein papierseitiges Fadensystem aus Flachquerfäden (2) und ein maschinenseitiges Fadensystem aus Rundquerfäden (6, 7) ausbilden, **dadurch gekennzeichnet, daß** jeweils wenigstens zwei Rundquerfäden (6, 7) an der Maschinenseite an zumindest einem Teil der Flachquerfäden (2) anliegen und jeweils ein Flachquerfaden (2) und seine an ihm anliegenden Rundquerfäden (6, 7) von zumindest einem Teil der Längsfäden (4, 5, 12, 14) gemeinsam eingebunden sind.

2. Papiermaschinenbespannung nach Anspruch 1, **dadurch gekennzeichnet, daß** die an einem Flachquerfaden (2) maschinenseitig anliegenden Rundquerfäden (6, 7) aneinander anliegen.

3. Papiermaschinenbespannung nach Anspruch 1 oder 2, **dadurch gekennzeichnet, daß** die Summe der Durchmesser der Rundquerfäden (6, 7), die an einem Flachquerfaden (2) anliegen, nicht größer ist als dessen Erstreckung in Längsrichtung der Papiermaschinenbespannung (1).

4. Papiermaschinenbespannung nach einem der Ansprüche 1 bis 3, **dadurch gekennzeichnet, daß** neben den Flachquerfäden (2) und den an ihnen anliegenden Rundquerfäden (6, 7) keine weiteren Querfäden vorhanden sind.

5. Papiermaschinenbespannung nach einem der Ansprüche 1 bis 3, **dadurch gekennzeichnet, daß** ein Teil der Längsfäden die Flachquerfäden nur papierseitig einbindet und ansonsten nur mit Rundquerfäden einbindet, die zwischen den an den Flachquerfäden anliegenden Rundquerfäden verlaufen.

6. Papiermaschinenbespannung, insbesondere als Trockensieb (21), mit einer für die Auflage einer Papierbahn vorgesehenen Papierseite und einer davon abgewandten Maschinenseite, wobei die Papiermaschinenbespannung (1) ein Gewebe aus Längs- und Querfäden (22, 26) hat oder daraus besteht, **dadurch gekennzeichnet, daß** wenigstens ein Teil der Querfäden (22) als Flachquerfäden (23) ausgebildet ist, an denen jeweils maschinenseitig vorspringende Längsstege (24, 25) angeformt sind.

7. Papiermaschinenbespannung nach Anspruch 6, **dadurch gekennzeichnet, daß** die Längsstege (24, 25) rechtekkigen, trapezförmigen und/oder runden Querschnitt haben.

8. Papiermaschinenbespannung nach Anspruch 6 oder 7, **dadurch gekennzeichnet, daß** nebeneinander zwei oder drei Längsstege (24, 25) angeformt sind.

9. Papiermaschinenbespannung nach einem der Ansprüche 1 bis 8, **dadurch gekennzeichnet, daß** die Flachquerfäden (23) eine Erstreckung in Längsrichtung der Papiermaschinenbespannung (1) von 1 bis 25 mm, vorzugsweise 10 bis 15 mm, und in Dickenrichtung von 0,2 bis 1 mm haben.

10. Papiermaschinenbespannung nach einem der Ansprüche 1 bis 9, **dadurch gekennzeichnet, daß** die Längsfäden (4, 5, 12, 14, 26) als Flachlängsfäden ausgebildet sind.

11. Papiermaschinenbespannung nach Anspruch 10, **dadurch gekennzeichnet, daß** die Flachlängsfäden (4, 5, 12, 14, 26) eine Erstreckung in Querrichtung der Papiermaschinenbespannung von 0,5 bis 5 mm und in Dickenrichtung von 0,2 bis 1 mm haben.

12. Papiermaschinenbespannung nach einem der Ansprüche 1 bis 11, **dadurch gekennzeichnet, daß** die Längsfäden (4, 5, 12, 14, 26) jeweils nur einen Flachquerfaden (2) einbinden.

13. Papiermaschinenbespannung nach einem der Ansprüche 1 bis 12, **dadurch gekennzeichnet, daß** bei zumindest einem Teil der Längsfäden (4, 5, 12, 14, 26) jeweils zwei benachbarte Längsfäden (4, 5) ein Längsfadenpaar (3, 13, 15) bilden, dessen Längsfäden (4, 5) gleichbindig mit den Querfäden (2, 6, 7, 22) einbinden.

## Claims

1. A papermaking fabric, in particular a dryer cloth (1) with a paper side provided to receive a paper web and a machine side facing away therefrom, the papermaking fabric (1) having or consisting of an interwoven structure of warp and weft yams (2, 4, 5, 6, 7, 12, 14) and the weft yams forming on the paper side a system of flat weft yarns (2) and on the machine side a system of round weft yarns (6, 7), **characterised in that** at least two round weft yarns (6, 7) together abut on the machine side against at least some of the flat weft yams (2) and in each case one flat weft yam (2) and the round weft yams (6, 7) abutting against it are jointly interlaced with at least some of the warp yarns (4, 5, 12, 14).

2. A papermaking fabric according to Claim 1, **characterised in that** the round weft yams (6, 7) abutting on the machine side against one flat weft yam (2) abut against each other.

3. A papermaking fabric of according to Claim 1 or 2, **characterised in that** the sum of the diameters of the round weft yams (6, 7) abutting against one flat warp yam (2) is not greater than the extension of said flat warp yam (2) in the longitudinal direction of the papermaking fabric (1).

4. A papermaking fabric according to one of the claims 1 to 3, **characterised in that** apart from the flat weft yams (2) and the round weft yams (6, 7) abutting against them no further weft yams are present.

5. A papermaking fabric according to one of the claims 1 to 3, **characterised in that** some of the warp yams bind in the flat weft yams only on the paper side and otherwise are interlaced only with round weft yams which run between the round weft yams abutting against the flat weft yams.

6. A papermaking fabric, in particular a dryer cloth (21), with a paper side provided to receive a paper web and a machine side facing away therefrom, the papermaking fabric (1) having or consisting of an interwoven structure of warp and weft yams (22, 26), **characterised in that** at least some of the weft yarns (22) are formed as flat weft yarns (23) on each of which projecting longitudinal ribs (24, 25) are formed.

7. A papermaking fabric according to Claim 6, **characterised in that** the longitudinal ribs (24, 25) have a rectangular, trapezoidal and/or round cross-section.

8. A papermaking fabric according to Claim 6 or 7, **characterised in that** two or three longitudinal ribs (24, 25) are formed side-by-side.

9. A papermaking fabric according to one of the claims 1 to 8, **characterised in that** the flat weft yams (23) have an extension in the longitudinal direction of the papermaking fabric (1) of 1 to 25 mm, and preferably of 10 to 15 mm, and a thickness of 0.2 to 1 mm.

10. A papermaking fabric according to one of the claims 1 to 9, **characterised in that** the warp yams (4, 5, 12, 14, 26) are formed as flat warp yams.

11. A papermaking fabric according to Claim 10, **characterised in that** the flat warp yams (4, 5, 12, 14, 26) have an extension in the transverse direction of the papermaking fabric of 0.5 to 5 mm and a thickness of 0.2 to 1 mm.

12. A papermaking fabric according to one of the claims 1 to 11, **characterised in that** the warp yams (4, 5, 12, 14, 26) are interlaced with only one flat weft yam in each loop (2).

13. A papermaking fabric according to one of the claims 1 to 12, **characterised in that** in the case of at least some of the warp yams (4, 5, 12, 14, 26) two adjacent warp yarns (4,5) form a pair (3, 13, 15) of warp yarns, the warp yarns (4, 5) of which pair are interlaced with the weft yams (2, 6, 7, 22) in the same weave pattern.

## Revendications

1. Revêtement de machine de papier, en particulier comme toile de séchage (1), avec pour l'édition d'un chemin de papier formant la page de papier prévue à un coté de machine détournée dans lequel le revêtement de machine de papier (1) a ou compose un tissu allongé de filss de chaîne et de filss de trame (2, 4, 5, 6, 7, 12, 14) ou en réunit et les fils de trame à un système de filss au coté de papier de filss de trame plats (2) et un système de filss au coté de la machine de filss de chaîne circulaire (6, 7), **caractérisé en ce que** chaque fois au moins deux fil de chaîne circulaire (6, 7) au coté de la page de machine à une partie tout au moins un fil de trame plat (2) est ajusté et chaque fois le fil de trame plat (2) et joint à son fil de chaîne circulaire (6, 7) tout au moins à la partie des fils plus longs (4, 5, 12, 14) qui sont intégrés ensemble.

2. Revêtement de machine de papier selon la revendication 1, **caractérisé en ce qu'**a un fil de chaîne circulaire (6, 7) est ajusté et joint affilé à un fil de trame plat (2) au coté de la machine.

3. Revêtement de machine de papier selon les revendications 1 ou 2, **caractérisé en ce que** la somme des diamètres des fils de chaîne circulaire (6, 7) qui sont ajustés à un fil de trame plat (2), n'est pas plus grande que l'étendue, dans le sens de la longueur du revêtement de machine de papier (1).

4. Revêtement de machine de papier selon les revendications 1 à 3, **caractérisé en ce qu'**à côté des fils de trame plat (2) et les fils de chaîne circulaire joint à ceux-ci (6, 7) aucun autre fil de trame n'est disponible.

5. Revêtement de machine de papier selon les revendications 1 ou 3, **caractérisé en ce qu'**une partie des fils plus longs relie seulement au coté de papier le fil de trame plat et sinon s'intègre seulement avec des fils de chaîne circulaire qui passe entre le fil de chaîne circulaire joint au fil de trame plat.

6. Revêtement de machine de papier, en particulier comme toile de séchage (21), avec pour l'édition d'un chemin de papier une page de papier prévu et pour l'édition d'un chemin de papier la coté de papier prévue et d'un coté de machine détournée dans lequel le revêtement de machine de papier (1) a ou est composé d'un tissu allongé de fils de chaîne de trame (22, 26) **caractérisé en ce qu'**au moins une partie des fils de trame (22) est formée comme fils de trame plats (23), à ce que chaque fois aux coté de machine sont adaptées des entretoises plus longues faisant saillies (24, 25).

7. Revêtement de machine de papier selon la revendication 6, **caractérisé en ce que** les entretoises plus longues (24, 25) sont parallélépipédiques, trapézoïdales et/ou rondes en coupe transversale.

8. Revêtement de machine de papier selon la revendication 6 ou 7, **caractérisé en ce que** deux ou trois entretoises plus longues (24, 25) sont adaptées côte à côte.

9. Revêtement de machine de papier selon l'une des revendications 1 à 8, **caractérisé en ce que** les fils de trame plats (23) ont une extension dans le sens de la longueur du revêtement de machine de papier (1) de 1 à 25 millimètres, de préférence 10 à 15 millimètres, et dans la direction de l'épaisseur de 0,2 à 1 millimètres.

10. Revêtement de machine de papier selon l'une des revendications 1 à 9, **caractérisé en ce que** les fils plus longs (4, 5,12,14, 26) sont formés comme fils de chaîne plats.

11. Revêtement de machine de papier selon la revendication 10, **caractérisé en ce que** les fils de chaîne plats (4, 5, 12, 14, 26) ont une extension dans le sens de la largeur du revêtement de machine de papier de 0,5 à 5 millimètres et dans la direction d'épaisseur de 0,2 à 1 millimètres.

12. Revêtement de machine de papier selon l'une des revendications 1 à 11, **caractérisé en ce que** les fils plus longs (4, 5, 12, 14, 26) relient chaque fois seulement un fil de trame plat (2).

13. Revêtement de machine de papier selon les revendications 1 à 12, **caractérisé en ce qu'**à une partie tout au moins les fils plus longs (4, 5, 12, 14, 26) relient respectivement deux fils plus longs voisins (4, 5) reliés à l'identique avec les fils de trame (2, 6, 7, 22).
